# EUROPÄISCHE PATENTSCHRIFT

(11) **EP 1 417 398 B1**
(45) Veröffentlichungstag und Bekanntmachung des Hinweises auf die Patenterteilung: **15.06.2005**
(21) Anmeldenummer: 02760253.1
(22) Anmeldetag: 18.07.2002
(51) Int. Cl.: F01L 9/04

(54) **DREHAKTOR-VORRICHTUNG ZUR HUBSTEUERUNG EINES GASWECHSEL-TELLERVENTILS IM ZYLINDERKOPF EINER BRENNKRAFTMASCHINE**
ROTARY ACTUATOR DEVICE FOR CONTROLLING THE STROKE OF A GAS-SHUTTLE POPPET VALVE IN THE CYLINDER HEAD OF AN INTERNAL COMBUSTION ENGINE
DISPOSITIF D'ACTIONNEUR ROTATIF PERMETTANT DE COMMANDER LA LEVEE D'UNE SOUPAPE A DISQUE DE CHANGEMENT DES GAZ DANS LA CULASSE D'UN MOTEUR A COMBUSTION INTERNE

(30) Priorität: 17.08.2001 DE 10140461
(43) Veröffentlichungstag der Anmeldung: 12.05.2004
(73) Patentinhaber: Bayerische Motoren Werke Aktiengesellschaft, 80809 München (DE)
(72) Erfinder: MEYER, Johannes, 85757 Karlsfeld (DE); DENTELER, Johannes, 85368 Moosburg (DE)
(86) Internationale Anmeldenummer: PCT/EP2002/007998
(87) Internationale Veröffentlichungsnummer: WO 2003/016683

(56) Entgegenhaltungen:
- FR-A- 2 608 675
- US-A- 4 455 543
- US-A- 5 494 007
- US-A- 5 873 335

## Beschreibung

Die Erfindung bezieht sich auf eine Drehaktor-Vorrichtung zur Hubsteuerung eines Gaswechsel-Tellerventils im Zylinderkopf einer Brennkraftmaschine.

Zur Verbrauchssenkung von Brennkraftmaschinen sowie zur Reduzierung der schädlichen Anteile im Abgas und weiter zur Beeinflussung des Drehmomentverlaufes einer Brennkraftmaschine über den gesamten Drehzahlbereich sind Ventiltriebe bekannt geworden, bei denen die Öffnungs- und Schließzeiten der Ein- und Auslassventile sowie bei den Einlassventilen variable Ventilhübe mittels kennfeldgesteuerter elektrischer Aktuatoren bewirkt sind.

So zeigt und beschreibt die französische Patent-Offenlegungsschrift FR 2 608 675 A1 eine Hubkolbenbrennkraftmaschine mit einem mehrere Steuernocken umfassenden Ventiltrieb für gleichartige Tellerventile eines Zylinders, wobei die Nocken über einen kennfeldgesteuerten Elektromotor angetrieben sind zu dem Zweck, die Öffnungs- und Schließzeiten der Tellerventile relativ zur Kurbelwelle über einen Referenzzylinder zu verändern. Da bei diesem bekannten Ventiltrieb mit dem jeweiligen Nocken die Kraft der Schließfeder beim Öffnen des Tellerventils zu überwinden ist, ergibt sich für den Elektromotor bzw. den Drehaktor eine erhebliche Stromaufnahme, die das Bordnetz eines mit einer derartigen Brennkraftmaschine ausgerüsteten Fahrzeuges erheblich belastet.

Diese erhebliche Strombelastung einer elektrischen Anlage bzw. eines Bordnetzes kann bekanntlich durch einen Ventiltrieb mit Hubaktuatoren zur Hubsteuerung von Gaswechselventilen bzw. Tellerventilen einer Brennkraftmaschine dadurch wesentlich reduziert werden, dass der jeweiligen Schließfeder eines Tellerventils eine Öffnungsfeder zugeordnet ist mit dem Zweck, dass zwischen den einander entgegengesetzt wirkend angeordneten Federn bei der Hubsteuerung eines Gaswechselventils die Federenergien pendeln zur Unterstützung der elektromagnetischen Kräfte im jeweiligen Hubaktuator, wie ein derartiger beispielsweise aus der deutschen Patentschrift DE 30 24 109 C2 bekannt ist. Derartige, als Masse-Feder-Schwingsystem gestaltete Hubaktuatoren zur Hubsteuerung eines Gaswechselventils weisen insbesondere den Nachteil einer erheblichen Bauhöhe auf.

Schließlich ist aus der US 5,873,335 eine Drehkator-Vorrichtung bekannt, bei der ein von einem Elektromotor angetriebener Steuernocken üblicher Bauart einerseits mit dem von einer Schließfeder belasteten Tellerventil zusammenwirkt und andererseits mit einem orthogonal zum Tellerventil angeordneten, auf den Nocken gleitbeweglich unter der Wirkung einer sogenannten Öffnungsfeder einwirkenden Stößel in Verbindung steht. Zwar dient auch bei diesem bekannten Ventiltrieb das bekannte Pendeln von Federenergien der Reduzierung der Aufnahme der elektrischen Energie durch den Drehaktor. Jedoch ist bei dieser bekannten Drehaktor-Vorrichtung der Nachteil insbesondere in der instabilen Lage des Steuernockens bei geschlossenem Tellerventil durch den im Kuppenbereich unter der vorgespannten Öffnungsfeder stehenden Stößel zu sehen, der bei geringer Abweichung von der Nockenspitze am Steuernocken ein Drehmoment in Drehrichtung oder entgegengesetzt dazu erzeugt, das durch ein jeweiliges Gegendrehmoment des angesteuerten elektrischen Drehaktors kompensiert werden muss. Dies führt insbesondere bei stillstehender Brennkraftmaschine zu einer Dauerbelastung des Bordnetzes.

Der Erfindung liegt die Aufgabe zugrunde, eine Drehaktor-Vorrichtung zur Hubsteuerung eines Gaswechsel-Tellerventils im Zylinderkopf einer Brennkraftmaschine derart zu verbessern, dass eine Steuerscheibe mit einem Nockenprofil in den Endlagen des Gaswechselventils bzw. Tellerventils bei nicht betriebenener Brennkraftmaschine ohne Bestromung des Elektromotors einwandfrei gesichert ist, wobei aber andererseits zum Verlassen der gesicherten Positionen dem elektrischen Drehaktor lediglich eine relativ geringe bis keine elektrische Energie zuzuführen ist.

Diese Aufgabe ist mit dem Patentanspruch 1 gelöst.

Mit der Erfindung ist in vorteilhafter Weise in der jeweiligen Endlage der Steuerscheibe ein Überschwingen sicher vermieden, wobei durch die mechanischen Endanschläge auch eine gesonderte Bestromung des Drehpendelmotors zur Erzielung bzw. Beibehaltung einer Endlage der Steuerscheibe vermieden ist. Bei Betrieb der Drehaktor-Vorrichtung wird im Drehpendelmotor bis zu einer vorbestimmten Drehpendelfrequenz durch eine geringe Energiezufuhr der Rotor zur Überwindung der ersten Ausgangslage in Drehung versetzt und im weiteren wird die gespeicherte Spannarbeit der Öffnungsfeder in kinetische Drehenergie des Rotors umgesetzt, wobei dieser aus der Grundkreisphase der Steuerscheibe bis zum Erreichen der Nockenrampe zu Beginn der Nockenflanke beschleunigt wird. Mit Erreichen der Nockenrampe ist die Energie der Öffnungsfeder im wesentlichen umgesetzt, wobei die mit dem Rotor drehfest verbundene Steuerscheibe eine maximale Drehgeschwindigkeit erreicht hat. Das Gaswechsel-Tellerventil wird geöffnet, die dazu notwendige Energie wird der kinetischen Drehenergie des Rotors entnommen und die Rotordrehzahl beginnt zu sinken. Bei Erreichen des maximalen Öffnungshubes des Gaswechsel-Tellerventils ist die Rotordrehzahl nahezu Null und die mit dem Rotor drehfest verbundene Steuerscheibe erreicht den zweiten End-Drehanschlag. Die Öffnungsfeder kann hierbei noch ein geringes positives Moment ausüben zur Sicherung der zweiten Drehlage bzw. der zweiten Ausgangslage. Dies hat den Vorteil, dass die Ventil-Offen-Lage je nach motorischen Anforderungen gehalten werden kann.

Zum Schließen des Gaswechsel-Tellerventils wird dem Drehpendelmotor zum Verlassen der zweiten Ausgangslage kurz entgegengerichtet Energie zugeführt, wobei im Anschluss daran der Rotor des Drehpendelmotors über die Nockenflanke durch die sich entspannende Schließfeder des Tellerventils beschleunigt wird und zugleich das Spannen der Öffnungsfeder beginnt. Während des Schließvorganges des Gaswechselventils erreicht der Rotor eine Maximalgeschwindigkeit und kinetische Energie, mit der die Öffnungsfeder über den mit der Welle des Rotors verbundenen Hebel gespannt wird, wobei die Steuerscheibe mit einem Übertragungselement des Ventiltriebes bereits über den Grundkreis zusammenwirkt. Die Rotor-Drehbewegung wird durch Anschlagen bis zu einer vorbestimmten Drehpendelfrequenz gegen den ersten End-Drehanschlag beendet und die damit erreichte Ausgangslage durch die erfindungsgemäß auf den Hebel einwirkende Öffnungsfeder gesichert.

Bei einem Betrieb der erfindungsgemäßen Drehaktor-Vorrichtung jenseits der vorbestimmten Drehpendelfrequenz der Welle ist die jeweils gesicherte Ausgangslange mittels einer über eine elastische Verformung eines der aufeinanderschlagenden korrespondierenden Anschläge bewirkten Rückprallbewegung überwunden, die die Welle mit dem Rotor in Richtung der Rückprallbewegung derart beschleunigt, dass dem Drehpendelmotor zum Verlassen der gesicherten jeweiligen Ausgangslage im wesentlichen keine Energie zuzuführen ist.

Ein weiterer Vorteil der Erfindung liegt darin, dass während eines vorbeschriebenen, ein Öffnen und Schließen eines Gaswechselventils umfassenden Zyklus durch Reibung im System und Gasarbeit am Gaswechselventil erforderliche Energie jederzeit zugeführt werden kann.

In einer bevorzugten Ausgestaltung der Erfindung unfasst die Steuerscheibe ein halbes Nockenprofil, das zwischen einer Nockenkuppe und einem Grundkreis zum Öffnen und Schließen eine mit einer Rampe versehenen Nockenflanke aufweist, zu der die Steuerscheibe in einem diametralen Bereich einen in Umfangsrichtung verlängerten Grundkreisabschnitt aufweist, an den ein im wesentlichen radial zum Nockenkuppenbereich gerichteter Anschlag für den motor- oder zylinderkopfseitig angeordneten ersten End-Drehanschlag anschließt.

Mit der vorbeschriebenen Gestaltung ist in vorteilhafter Weise eine massereduzierte Steuerscheibe mit "halben" Nocken erreicht mit integriertem Anschlag. Weiter kann mit dieser Steuerscheibe mit einer zwischen dem Grundkreis und der Nockenflanke vorgesehenen Rampe die Ventilbeschleunigung in diesem Bereich zur Erzielung einer günstigen Akustik durch zusätzliche Ansteuerung des Drehpendelmotors vorteilhaft beeinflusst werden.

In weiterer Ausgestaltung der Erfindung trägt der der Steuerscheibe benachbart mit der Welle drehfest verbundene Hebel in seinem freien Endbereich eine wälzgelagerte Rolle mit umlaufender Führungsrille, mittels der der freie, vorgespannte Federschenkel einer aus Runddraht gefertigten und über eine schraubengangartige Windung im/am Zylinderkopf positionierten Schenkelfeder als Öffnungsfeder über den Schwenkbereich des Hebels geführt ist, und dass die bei geschlossenem Tellerventil am ersten End-Drehanschlag anliegende Steuerscheibe in dieser Ausgangslage mittels eines die Rolle beaufschlagenden, abgewinkelten Endabschnittes des Federschenkels gesichert ist.

Mit der erfindungsgemäßen Verwendung einer Schenkelfeder als Öffnungsfeder ist bei kleinem Bauraum und relativ freien Anordnungsmöglichkeiten in vorteilhafter Weise eine kleinbauende Feder von entsprechender Federkraft erzielt. Da diese in weiterer vorteilhafter Weise zugleich einer Anschlagsicherung dient, ergibt sich gemäß einem weiteren Vorschlag, dass der Endabschnitt gegenüber dem Federschenkel derart abgewinkelt ist, dass an der Rolle eine in Richtung Öffnen des Tellerventils wirkende, geringe Kraftkomponente wirksam ist. Damit ist in vorteilhafter Weise die Start-Energiezufuhr für den Drehpendelmotor reduziert.

Dies gilt für den zweiten End-Drehanschlag gemäß einem weiteren Vorschlag auch, gemäß dem der Endabschnitt gegenüber dem Federschenkel der Schenkelfeder weiter derart abgewinkelt ist, dass bei im zweiten End-Drehanschlag erzieltem maximalem Öffnungshub des Tellerventils am Rotor des Drehpendelmotors ein gegen Null gehendes Drehmoment bewirkt ist.

Die vorbeschriebenen Maßnahmen gelten für die Drehaktor-Vorrichtung bis zum Erreichen einer vorbestimmten Drehpendelfrequenz der mit dem Rotor verbundenen Welle.

In einer weiteren Ausgestaltung der Erfindung kann der erste End-Drehanschlag bei stehender Brennkraftmaschine als Ruheanschlag dienen, wobei zur Steigerung der Dynamik bei laufender Brennkraftmaschine im Bereich der ersten Ausgangslage der Steuerscheibe mittels eines als Drehaktor vorgesehenen elektrischen Drehpendel-Schrittmotors eine dynamische Ausgangspositionierung mit gegen den Federschenkel-Endabschnitt angeschlagener Rolle bewirkt ist. Eine elektrische Bestromung des Drehpendel-Schrittmotors kann hierbei so getroffen sein, dass für die vom End-Drehanschlag etwas entfernt gegen die Wirkung des Endabschnittes des Federschenkels gehaltene Steuerscheibe eine stabile Lage erzielt ist, die bei einem Öffnungssignal zum Öffnen des Gaswechselventils rasch überwunden ist, was bis zu einer vorbestimmten Drehpendelfrequenz gilt.

Weiter ist mit der Erfindung eine baulich vorteilhafte Gestaltung des zweiten Drehanschlages dadurch erreicht, dass der Endabschnitt des Federschenkels der Schenkelfeder in seinem freien Ende einen den Öffnungshub des Tellerventils im Zusammenwirken mit der Rolle begrenzenden elastischen Anschlaghaken als zweiten End-Drehanschlag trägt, wobei die Steuerscheibe im zugehörigen Nockenkuppenbereich gegebenenfalls einen zur Welle koaxialen Kreisbogen aufweist. Mit diesem Kreisbogen sind in vorteilhafter Weise für die zweite Ausgangslage gleichbleibende Startbedingungen gewährleistet.

Die Erfindung ermöglicht neben einem Ventiltrieb mit maximalem Ventil-Öffnen und Schließen in vorteilhafter Weise auch einen Ventiltrieb mit variablen Hüben, wofür weiter vorgeschlagen wird, dass der mittels einer Ansteuerung alternierende Drehbewegungen ausführende Drehpendel-Schrittmotor zur Erzielung eines variablen Hubes des Tellerventils zumindest in Ventil-Öffnungsrichtung in einem Mikroschrittbetrieb betreibbar ist. Hierzu kann der Rotor nach einem positiven Strom durch einen negativen Strom gebremst werden und beim jeweiligen Teilhub durch das entsprechende Rotormoment gehalten werden.

Um hierbei den Bedarf an Energie relativ niedrig zu halten, ist erfindungsgemäß vorgesehen, dass für betriebspunktabhängige Teilhübe des Tellerventils die am Hebel wirkende Vorspannkraft des Federschenkels mittels Lageänderung der Schenkelfeder relativ zum Zylinderkopf gesteuert veränderbar ist.

Für einen reibungsarmen Ventiltrieb wird weiter vorgeschlagen, dass die Steuerscheibe mit einem Rollenschlepphebel zusammenwirkt und dass der Rollenschlepphebel gegen den Zylinderkopf über ein hydraulisches Ventilspiel-Ausgleichselement abgestützt angeordnet ist. In weiterer Ausgestaltung kann ein Drehpendel-Schrittmotor als Drehaktor für mehrere gleichartige Tellerventile eines Zylinders der Brennkraftmaschine dienen. Schließlich ist neben einem Rollenschlepphebel als weiteres Übertragungselement und gegebenenfalls in Kombination mit einem hydraulischen Ventilspielausgleichselement auch ein Kipphebel und/oder ein Tassenstößel möglich.

Die Erfindung ist anhand eines in der Zeichnung dargestellten Ausführungsbeispiels beschrieben. Es zeigt
- Figur 1: Eine Drehaktor-Vorrichtung in Stirnansicht,
- Figur 2: diese Drehaktor-Vorrichtung in perspektivischer Sicht mit auf die, Rolle des Hebels zur Beschleunigung einwirkenden Federschenkel der Schenkelfeder.

Bei einer Drehaktor-Vorrichtung 1 zur Hubsteuerung eines Gaswechsel-Tellerventils 2 in einem nicht näher dargestellten Zylinderkopf 3 einer nicht gezeigten Brennkraftmaschine ist ein von einer Schließfeder 4 beaufschlagtes Tellerventil 2 unter Zwischenschaltung eines Übertragungselementes 5 mittels einer Steuerscheibe 6 hub-betätigt, wobei die mit einer Welle 7 drehfest verbundene Steuerscheibe 6 in Antriebsverbindung steht mit einem kennfeldgesteuerten, insbesondere elektrischen Drehpendelmotor 8. Der Drehpendelmotor 8 ist entsprechend einem Zusammenspiel der Schließfeder 4 mit einer der Schließfeder 4 über die Steuerscheibe 6 entgegengerichtet wirkenden, vorgespannten Öffnungsfeder 9 angesteuert.

Um zu erreichen, dass die Steuerscheibe in den Endlagen des Tellerventils 2 bei nicht betriebener Brennkraftmaschine ohne Bestromung des Drehpendelmotors 8 einwandfrei gesichert ist und weiter zum Verlassen der gesicherten Positionen dem Drehpendelmotor 8 relativ geringe Energie zuzuführen ist, ist vorgesehen, dass die Steuerscheibe 6 in Schließstellung sowie in Offenstellung des Tellerventils 2 mittels eines gesonderten ersten und zweiten End-Drehanschlages 10 und 11 positioniert und über die vorgespannt auf einen an der Welle 7 gesondert angeordneten Hebel 12 einwirkende Öffnungsfeder 9 in der jeweiligen Ausgangslage 10', 11' drehgesichert gehalten ist, wobei jeweils mit einer Bestromung des Drehpendelmotors 8 erzielten Überwindung der jeweiligen Ausgangslage 10', 11' die in der jeweiligen gespannten Feder 4, 9 gespeicherte Energie über ein entsprechend gewähltes Schwungmoment des Rotors des Drehpendelmotors 8 unterstützt zum Öffnen und Schließen des Tellerventils 2 dient bei im wesentlichen reduzierter Bestromung.

Die Steuerscheibe 6 weist ein Nockenprofil 6' auf, das zwischen einer Nockenkuppe 13 und einem Grundkreis 14 zum Öffnen und Schließen eine mit einer Rampe ausgebildete Nockenflanke 15 umfasst, zu der die Steuerscheibe 6 in einem diametralen Bereich einen in Umfangsrichtung verlängerten Grundkreisabschnitt 14' aufweist, an den ein im wesentlichen radial zum Nockenkuppenbereich gerichteter Anschlag 16 für den motor- oder zylinderkopfseitig angeordneten ersten End-Drehanschlag 10 anschließt.

Der der Steuernscheibe 6 benachbart mit der Welle 7 drehfest verbundene Hebel 12 trägt in seinem freien Endbereich eine wälzgelagerte Rolle 17 mit umlaufender Führungsrolle 18, mittels der ein freier, vorgespannter Federschenkel 19 einer aus Runddraht gefertigten und über eine schraubengangartige Windung 20 im/am Zylinderkopf 3 positionierten Schenkelfeder 21 als Öffnungsfeder 9 über den Schwenkbereich des Hebels 12 geführt ist. Weiter ist die bei geschlossenem Tellerventil 2 am ersten End-Drehanschlag 10 anliegende Steuerscheibe 6 in dieser Ausgangslage 10' mittels eines die Rolle 17 beaufschlagenden abgewinkelten Endabschnittes 22 des Federschenkels 19 gesichert, und zwar vorzugsweise bis zu einer vorbestimmten Drehpendelfrequenz der Welle 7.

Der Endabschnitt 22 kann gegenüber dem Federschenkel 19 derart abgewinkelt sein, dass an der Rolle 17 eine in Richtung Öffnen des Tellerventils 2 wirkende, geringe Kraftkomponente wirksam ist, die bei Öffnungsbeginn des Tellerventils 2 das Starten des Drehpendelmotors 8 erleichtert.

Weiter ist die Abwinkelung des Endabschnittes 22 gegenüber dem Federschenkel 19 der Schenkelfeder 21 derart getroffen, dass bei im zweiten End-Drehanschlag 11 erzieltem jeweiligem Öffnungshub des Tellerventils 2 am Rotor des Drehpendelmotors 8 ein gegen Null gehendes Drehmoment bewirkt ist.

Weiter kann der aus einer Federzunge gebildete erste End-Drehanschlag 10 bei stehender Brennkraftmaschine als Ruheanschlag dienen. Bei laufender Brennkraftmaschine kann dann im Bereich der ersten Ausgangslage 10' des Steuernockens 6 mittels eines als Drehaktor vorgesehenen elektrischen Drehpendel-Schrittmotors 8 eine dynamische Ausgangspositionierung mit gegen den Federschenkel-Endabschnitt 22 angeschlagener Rolle 17 bewirkt sein.

Eine baulich vorteilhaft einfache Ausgestaltung des zweiten End-Drehanschlages 11 ist im weiteren dadurch erreicht, dass der Endabschnitt 22 des Federschenkels 19 der Schenkelfeder 21 in seinem freien Ende einen den jeweiligen Öffnungshub des Tellerventils 2 im Zusammenwirken mit der Rolle 17 begrenzenden elastischen Anschlaghaken 25 als zweiten End-Drehanschlag 11 trägt, wobei die Steuerscheibe 6 im zugehörigen Nockenkuppenbereich gegebenenfalls einen zur Welle 7 koaxialen Kreisbogen 26 aufweist zur Vermeidung einer mit Energiezufuhr zu überwindenden Raststellung.

Ein besonderer Vorteil der erfindungsgemäßen Drehaktor-Vorrichtung 1 ergibt sich auch daraus, dass jenseits der vorbestimmten Drehpendelfrequenz der Welle 7 die jeweils gesicherte Ausgangslage 10', 11' mittels einer über eine elastische Verformung eines der aufeinanderschlagenden korrespondierenden Anschläge 10, 16 bzw. 25, 17 bewirkten Rückprallbewegung in der jeweiligen Ausgangslage 10', 11' eine beschleunigte Rückdrehbewegung der Welle 7 und des mit ihr verbundenen Rotors des Drehpendelmotors 8 erzielt ist, so dass jenseits der vorbestimmten Drehpendelfrequenz der Welle 7 zur Überwindung der jeweils gesicherten Ausgangslage 10', 11' dem Drehpendelmotor 8 im wesentlichen keine Energie zugeführt werden muss.

In dem in der Zeichnung dargestellten Ausführungsbeispiel der Erfindung ist der End-Drehanschlag 10 aus einer derart steifen Federzunge gebildet, die bis zum Erreichen der vorbestimmten Drehpendelfrequenz der Welle 7 wie ein starrer Drehanschlag für den wellenseitigen Anschlag 16 wirkt, und die bei Überschreiten der vorbestimmten Drehpendelfrequenz der Welle 7 diesen Anschlag 16 mit der Welle 7 und den mit ihr verbundenen Rotor des Drehpendelmotors 8 elastisch zurückdreht in der Art einer Rückprallbewegung. Analog gilt dies auch für den End-Drehanschlag 11 in der Ausgestaltung eines elastischen Anschlaghakens 25 am Federschenkel 19 der Schenkelfeder 21, wobei als wellenseitiger Anschlag die wälzgelagerte Rolle 17 am wellenseitigen Hebel 12 dient.

Anstelle des federnden End-Drehanschlages 10 ist es auch möglich, diesen starr auszubilden und sowohl den End-Drehanschlag 10 als auch den korrespondierenden Anschlag 16 an der Steuerscheibe 6 mit gehärteten Anschlagflächen zu versehen, wodurch beim Aufeinanderschlagen mit hoher Geschwindigkeit ebenfalls eine Rückprallbewegung initiiert ist.

Zur Erweiterung des Betriebsbereiches der Drehaktor-Vorrichtung 1 ist der mittels einer Ansteuerung alternierende Drehbewegungen ausführende Drehpendel-Schrittmotor 8 zur Erzielung eines variablen Hubes des Tellerventils 2 zumindest in Ventil-Öffnungsrichtung in einem Mikroschrittbetrieb betreibbar. Damit kann von der Schließstellung des Tellerventils 2 aus jeder gewünschte kleinere Ventilhub erreicht werden. Um hierbei den Energiebedarf des Drehpendel-Schrittmotors 8 relativ klein zu halten, ist für betriebspunktabhängige Teilhübe des Tellerventils 2 die am Hebel 12 wirkende Vorspannkraft des Federschenkels 19 mittels Lageänderung der Schenkelfeder 21 relativ zum Zylinderkopf 3 gesteuert veränderbar (nicht gezeigt).

Die erfindungsgemäße Drehaktor-Vorrichtung 1 ermöglicht es insbesondere in baulicher Hinsicht in vorteilhafter Weise, die Steuerscheibe 6 mit einem Rollenschlepphebel 23 zu kombinieren, wobei der Rollenschlepphebel 23 gegen den Zylinderkopf 3 über ein hydraulisches Ventilspiel-Ausgleichselement bzw. HVA 24 abgestützt angeordnet ist. Mit dem HVA 24 ist in bekannter Weise ein spielfreies Zusammenwirken von Steuerscheibe 6 und Rollenschlepphebel 23 erzielt mit dem Vorteil, dass mit der erfindungsgemäßen Drehaktor-Vorrichtung 1 auch minimale Teilhübe des Tellerventils 2 möglich sind.

Die Zeichnung zeigt einen einem einzigen Tellerventil 2 zugeordneten Drehpendel-Schrittmotor 8, der jedoch auch als Drehaktor für mehrere gleichartige Tellerventile 2, insbesondere Einlassventile, eines Zylinders der Brennkraftmaschine dienen kann, wobei ein einziger Drehpendel-Schrittmotor 8 eine Welle 7 mit entsprechender Anzahl der Tellerventile 2 vorgesehenen Steuerscheiben 6 antreibt.

Neben einem Rollenschlepphebel 23 bzw. einem Schlepphebel kann als weiteres Übertragungselement 5 der Drehaktor-Vorrichtung 1 gegebenenfalls in Kombination mit einem jeweiligen hydraulischen Ventilspiel-Ausgleichselement auch ein Kipphebel und/oder ein Tassenstößel vorgesehen sein.

Bei der Drehaktor-Vorrichtung 1 ergibt sich die Öffnungskraft der Gaswechselventile insbesondere aus der durch das Zusammenspiel von Öffnungsfeder 9 und Schließfeder 4 erzielten kinetischen Drehenergie des Aktor-Rotors sowie der zwangsweisen Koppelung des Rotors über die Steuerscheibe 6 mit dem Rollenschlepphebel 23. Damit wird insbesondere ein Auslassventil besser und genauer geöffnet, wobei eine Einschränkung des Ventildurchmessers bei den Auslassventilen im wesentlichen entfällt.

Mit den erfindungsgemäßen kinematischen Bedingungen der Hebelkinematik der Schenkelfeder wird der Rotor des Drehpendel-Schrittmotors 8 in der Startstellung entgegen der Drehrichtung gegen einen Anschlag 10 gedrückt, womit das Tellerventil 2 bzw. Gaswechselventil im Grundkreis 14 der Steuerscheibe 6 sicher geschlossen bleibt und hiefür auch eine Bestromung entfällt. Bei der Max-Hub-Stellung geht die Nockenkontaktkraft durch den Nockenmittelpunkt oder wahlweise ebenfalls entgegen der Drehrichtung gegen einen Anschlag 11, so dass das Ventil 2 in Max-Hub-Stellung ebenfalls stromlos stabil steht.

Wie aus dem Vorstehenden erkennbar, müssen beim Start der Brennkraftmaschine die Gaswechselventile bzw. Tellerventile 2 nicht vor dem ersten Durchdrehen der Kurbelwelle bestromt und in eine geschlossene Stellung gebracht werden, wie dies bei Hubaktuatoren erforderlich ist. Damit ist weniger Startenergie notwendig und das Bordnetz weniger belastet.

Schließlich ist anzumerken, dass die erfindungsgemäß gewählte Schenkelfeder 21 über eine reibungsarm auf einem Hebel 12 gelagerte Rolle 17 einwirkt und damit einen Drehmomentverlauf erzeugt, der durch den Winkel des Hebels zur Steuerscheibe 6 in seinem zeitlichen Verlauf vorteilhaft frei wählbar ist. Mit dem bei der Auslegung des erfindungsgemäßen Ventiltriebes festzulegenden Winkel zwischen Hebel 12 und Steuerscheibe 6 kann weiter der Energiebedarf bei Teilhüben des Gaswechselventils 2 mit berücksichtigt werden in der Weise, dass für die Teilhübe erforderliche negative Bestromung keine Extremwerte erreicht.

Der Drehpendelmotor kann auch pneumatisch oder hydraulisch über ein Kennfeld der Brennkraftmaschine gesteuert bzw. betätigt sein. Weiter kann der Drehpendelmotor als ein Elektromotor oder als ein Drehmagnet ausgebildet sein.

## Patentansprüche

1. Drehaktor-Vorrichtung zur Hubsteuerung eines Gaswechsel-Tellerventils im Zylinderkopf einer Brennkraftmaschine,
- umfassend einen kennfeldgesteuerten Drehpendelmotor (8) als Drehaktor mit einem zwischen End-Drehanschlägen (10, 11) alternierend gesteuerten Rotor, der
- über eine Welle (7) mit einer drehfest verbundenen Steuerscheibe (6) mit abschnittsweisem Nockenprofil (6') der Hubsteuerung des von einer Schließfeder (4) beaufschlagten Tellerventils (2) dient, wobei
- das Tellerventil (2) ferner mittels einer im/am Zylinderkopf (3) positionierten Schenkelfeder (21) mit einem auf einen wellenfest angeordneten Hebel (12) mit Vorspannung einwirkenden Federschenkel (19) über die Steuerscheibe (6) in Öffnungsrichtung beaufschlagt ist, und
- ferner die Schenkelfeder (21) der gesicherten Anlage wellenfest angeordneter Anschläge (16, 17) gegen die der Schließstellung bzw. der Offenstellung des Tellerventils (2) zugeordneten End-Drehanschläge (10, 11) dient mittels des hierbei auf den wellenfesten Hebel (12) mit derart reduzierter Kraft einwirkenden Federschenkels (19), dass
- einerseits die jeweils gesicherte Ausgangslage (10', 11') bis zu einer vorbestimmten Drehpendelfrequenz der Welle (7) bzw. des Rotors mittels des Drehpendelmotors (8) bei relativ geringer Energiezufuhr überwunden ist, und
- andererseits jenseits der vorbestimmten Drehpendelfrequenz die jeweils gesicherte Ausgangslage (10', 11') mittels einer über eine elastische Verformung eines der aufeinanderschlagenden korrespondierenden Anschläge (10, 16; 11, 17) bewirkten Rückprallbewegung, wobei jeweils
- anschließend eine weitere reduzierte Energiezufuhr mittels des in seinem Schwungmoment entsprechend dem Energieaustausch von Schließfeder (4) und Schenkelfeder (2) relativ groß gewählten Rotors des Drehpendelmotors (8) erzielt ist.

2. Vorrichtung nach Anspruch 1, **dadurch gekennzeichnet, dass** der Drehpendelmotor (8) mit elektrischer oder pneumatischer oder hydraulischer Energie versorgt ist.

3. Vorrichtung nach Anspruch 1 und 2, **dadurch gekennzeichnet, dass** die Rückprallbewegung korrespondierender Anschläge (10, 16; 11, 17) mittels gehärteter Anschlagflächen oder mittels eines jeweiligen steifen, elastischen Anschlages (10, 25) erzielt ist.

4. Vorrichtung nach Anspruch 3, **dadurch gekennzeichnet,**
- **dass** die Steuerscheibe (6) ein halbes Nockenprofil (6') umfasst, das
- zwischen einer Nockenkuppe (13) und einem Grundkreis (14) zum Öffnen und Schließen eine mit einer Rampe ausgebildete Nockenflanke (15) aufweist, zu der
- die Steuerscheibe (6) in einem diametralen Bereich einen in Umfangsrichtung verlängerten Grundkreisabschnitt (14') aufweist, an den
- ein im wesentlichen radial zum Nockenkuppenbereich gerichteter Anschlag (16) für den motor- oder zylinderkopfseitig angeordneten ersten End-Drehanschlag (10) anschließt.

5. Vorrichtung nach Anspruch 4, **dadurch gekennzeichnet,**
- **dass** der der Steuerscheibe (6) benachbart mit der Welle (7) drehfest verbundene Hebel (12) in seinem freien Endbereich eine wälzgelagerte Rolle (17) mit umlaufender Führungsrolle (18) trägt, mittels der
- der freie, vorgespannte Federschenkel (19) einer aus Runddraht gefertigten und über eine schraubengangartige Windung (20) im/am Zylinderkopf (3) positionierten Schenkelfeder (21) über den Schwenkbereich des Hebels (12) geführt ist, und
- **dass** die bei geschlossenem Tellerventil (2) am ersten End-Drehanschlag (10) anliegende Steuerscheibe (6) in dieser Ausgangslage (10') mittels eines die Rolle (17) beaufschlagenden, abgewinkelten Endabschnittes (22) des Federschenkels (19) gesichert ist.

6. Vorrichtung nach Anspruch 5, **dadurch gekennzeichnet,**
- **dass** der Endabschnitt (22) gegenüber dem Federschenkel (19) derart abgewinkelt ist, dass
- an der Rolle (17) eine in Richtung Öffnen des Tellerventils (2) wirkende, relativ geringe Kraftkomponente wirksam ist.

7. Vorrichtung nach Anspruch 5, **dadurch gekennzeichnet,**
- **dass** der Endabschnitt (22) gegenüber dem Federschenkel (19) der Schenkelfeder (21) weiter derart abgewinkelt ist, dass
- bei im zweiten End-Drehanschlag (11) erzieltem jeweiligem Öffnungshub des Tellerventils (2) am Rotor des Drehpendelmotors (8) ein gegen Null gehendes Drehmoment bewirkt ist.

8. Vorrichtung nach Anspruch 3, **dadurch gekennzeichnet,**
- **dass** der erste End-Drehanschlag (10) aus einer Federzunge gebildet bei stehender Brennkraftmaschine als Ruheanschlag dient und dass
- bei laufender Brennkraftmaschine bis zu einer vorbestimmten Drehpendelfrequenz im Bereich der ersten Ausgangslage (10') der Steuerscheibe (6) mittels eines als Drehaktor vorgesehenen elektrischen Drehpendel-Schrittmotors (8) eine dynamische Ausgangspositionierung mit gegen den Federschenkel-Endabschnitt (22) anschlagender Rolle (17) bewirkt ist.

9. Vorrichtung nach Anspruch 3, **dadurch gekennzeichnet,**
- **dass** der Endabschnitt (22) des Federschenkels (19) der Schenkelfeder (21) in seinem freien Ende einen den jeweiligen Öffnungshub des Tellerventils (2) im Zusammenwirken mit der Rolle (17) begrenzenden elastischen Anschlaghaken (25) als zweiten End-Drehanschlag (11) trägt, und
- **dass** die Steuerscheibe (6) im zugehörigen Nockenkuppenbereich ggf. einen zur Welle (7) koaxialen Kreisbogen (26) aufweist.

10. Vorrichtung nach Anspruch 8, **dadurch gekennzeichnet,**
- **dass** der mittels einer Ansteuerung alternierende Drehbewegungen ausführende Drehpendel-Schrittmotor (8) zur Erzielung eines variablen Hubes des Tellerventils (2) zumindest in Ventil-Öffnungsrichtung in einem Mikroschrittbetrieb betreibbar ist.

11. Vorrichtung nach Anspruch 4, **dadurch gekennzeichnet,**
- **dass** die Steuerscheibe (6) mit einem Rollenschlepphebel (23) zusammenwirkt, und
- **dass** der Rollenschlepphebel (23) gegen den Zylinderkopf (3) über ein hydraulisches Ventilspiel-Ausgleichselement (HVA 24) abgestützt angeordnet ist.

12. Vorrichtung nach Anspruch 8, **dadurch gekennzeichnet, dass** ein Drehpendel-Schrittmotor (8) als Drehaktor für mehrere gleichartige Tellerventile (2) eines Zylinders der Brennkraftmaschine dient.

13. Vorrichtung nach Anspruch 10, **dadurch gekennzeichnet, dass** für betriebspunktabhängige Teilhübe des Tellerventils (2) die am Hebel (12) wirkende Vorspannkraft des Federschenkels (19) mittels Lageänderung der Schenkelfeder (21) relativ zum Zylinderkopf (3) gesteuert veränderbar ist.

14. Vorrichtung nach Anspruch 4, **dadurch gekennzeichnet,**
- **dass** als ein weiteres Übertragungselement (5) und ggf. in Kombination mit einem hydraulischen Ventilspiel-Ausgleichselement (HVA) ein Kipphebel und/oder Tassenstößel dient.

## Claims

1. A rotary actuator device for controlling the stroke of a gas exchange poppet valve in the cylinder head of an internal combustion engine,
- comprising a rotary actuator in the form of a rotary pendulum motor (8) controlled by a performance graph with a rotor alternately actuated between end-of-rotation stops (10, 11),
- the rotor, via a shaft (7) co-rotatably connected to a control plate (6) with an intermittent cam profile (6'), being used to control the stroke of the poppet valve (2), which is acted upon by a closing spring (4), wherein
- the poppet valve (2), via a leg spring (21) positioned in or on the cylinder head (3), is urged in the opening direction via the control plate (6) by a spring leg (19) acting with prestress on a lever (12) secured to the shaft, and
- the leg spring (21) ensures that stops (16, 17) secured to the shaft abut the end-of-rotation stops (10, 11) associated respectively with the closing and the opening position of the poppet valve (2), via the spring leg (19), which acts with reduced force on the lever (12) such that
- on the one hand the secured starting position (10', 11'), up to a preset rotary pendulum frequency of the shaft (7) or rotor, is overcome by the rotary pendulum motor (8) with a relatively small supply of energy and
- on the other hand beyond the preset rotary pendulum frequency the secured starting position (10', 11') is obtained by means of a recoil movement resulting from elastic deformation of one of the corresponding stops (10, 16; 11, 12) striking one another, wherein in each case
- a further reduction in energy supply is obtained by means of the rotor of the rotary pendulum motor (8), which is given a relatively large flywheel moment corresponding to the energy exchange between the closing spring (4) and the leg spring (2).

2. A device according to claim 1, **characterised in that** the rotary pendulum motor (8) is supplied with electric or pneumatic or hydraulic energy.

3. A device according to claims 1 and 2, **characterised in that** the recoil movement of corresponding stops (10, 16; 11, 17) is obtained by means of hardened stop surfaces or by means of a respective stiff, elastic stop (10, 25).

4. A device according to claim 3, **characterised in that**
- the control plate (6) comprises a half cam profile (6') which
- has a cam flank (15) with a slope between a cam peak (13) and a base circle (14) for opening and closing, and
- towards the cam flank, the control plate (6) in a diametral region has a base circle portion (14') prolonged in the peripheral direction, which adjoins
- a stop (16) extending substantially radially towards the cam peak region for the first end-of-rotation stop (10) disposed on the engine side or on the cylinder-head side.

5. A device according to claim 4, **characterised in that**
- in its free end region the lever (12), co-rotatably connected to the shaft (7) near the control plate (6), bears a pulley (17) mounted on rolling bearings and with a peripheral guide pulley (18), by means of which
- the free prestressed spring leg (19) of a leg spring (21) made of round wire and positioned over a screwthread-like turn (20) in/on the cylinder head (3) is guided over the pivoting range of the lever (12), and
- the control plate (6), which abuts the first end-of-rotation stop (10) when the poppet valve (2) is closed, is held in this starting position (10') by a bent end portion (22) of the spring leg (19) which acts on the pulley (17).

6. A device according to claim 5, **characterised in that**
- the end portion (22) is so bent relative to the spring leg (19) that
- a relatively small component of force acting in the direction for opening the poppet valve (2) acts on the roller (17).

7. A device according to claim 5, **characterised in that**
- the end portion (22) is additionally bent relative to the spring leg (19) of the leg spring (21) so that
- during the respective opening stroke of the poppet valve (2) obtained in the second end-of-motion stop (11), a torque approaching zero acts on the rotor of the rotary pendulum motor (8).

8. A device according to claim 3, **characterised in that**
- the first end-of-rotation stop (10), in the form of a spring tongue, serves as a rest stop when the engine is stationary and
- when the engine is running up to a preset rotary pendulum frequency near the first starting position (10') of the control plate (6), dynamic starting positioning with the pulley (17) striking the end portion (22) of the spring leg is obtained by a rotary actuator in the form of an electric rotary pendulum stepping motor (8).

9. A device according to claim 3, **characterised in that**
- the free end of the end portion (22) of the spring leg (19) of the leg spring (21) bears a second end-of-rotation stop (11) in the form of a resilient stop hook (25) which in co-operation with the pulley (17) bounds the respective opening stroke of the poppet valve (2), and
- if required, the control plate (6) comprises an arc of a circle (26) coaxial with the shaft (7) in the associated cam peak region.

10. A device according to claim 8, **characterised in that**
- in order to vary the stroke of the poppet valve (2), the rotary pendulum stepping motor (8), which produces alternating rotary movements via an actuating means, can be microstep-operated at least in the valve opening direction.

11. A device according to claim 4, **characterised in that**
- the control plate (6) co-operates with a pulley drag lever (23) and
- the pulley drag lever (23) abuts the cylinder head (3) via a hydraulic valve clearance compensating element (HVA 24).

12. A device according to claim 8, **characterised in that** the rotary pendulum stepping motor (8) is used as a rotary actuator for a number of similar poppet valves (2) of an engine cylinder.

13. A device according to claim 10, **characterised in that** in order to obtain partial strokes of the poppet valve (2) in dependence on the operating point, the prestressing force of the spring leg (19) acting on the lever (12) can be varied in controlled manner by altering the position of the leg spring (21) relative to the cylinder head (3).

14. A device according to claim 4, **characterised in that**
- a rocker arm and/or a bucket tappet is used as an additional transmission element (5), if required in combination with a hydraulic valve clearance compensating element (HVA).

## Revendications

1. Dispositif d'actionneur rotatif permettant de commander la levée d'une soupape à disque de changement des gaz dans la culasse d'un moteur à combustion interne, dans lequel :
- l'actionneur rotatif est un moteur à mouvement pendulaire (8) commandé par un champ de caractéristiques et comportant un rotor se déplaçant en alternance entre des butées de fin de course de rotation (10, 11),
- un arbre (7) solidaire en rotation d'un disque de commande (6) présentant localement un profil de came (6') sert à commander la course de la soupape à disque (2) actionnée par un ressort de fermeture (4)
- la soupape à disque (12) est actionnée par le disque de commande (6) dans le sens d'ouverture, par l'intermédiaire d'un ressort à branche (24) fixé à la culasse (3) avec une branche de ressort (19) agissant avec précontrainte sur un levier (12) solidaire de l'arbre,
- le ressort à branche (21) sert à assurer la position de butées (16, 17) solidaires de l'arbre contre des butées de fin de course de rotation (10, 11) associées à la position de fermeture et à la position d'ouverture de la soupape (2), par l'intermédiaire de la branche de ressort (19) agissant ici sur le levier (12) solidaire de l'arbre avec une force réduite de manière que
- d'une part, la position initiale sécurisée (10', 11') est surmontée jusqu'à une fréquence prédéfinie du mouvement pendulaire de l'arbre (7), c'est-à-dire du rotor, par l'intermédiaire du moteur à mouvement pendulaire (8) avec une amenée d'énergie relativement faible,
- d'autre part, au-delà de la fréquence prédéfinie du mouvement pendulaire, chaque position initiale sécurisée (10', 11') est assurée par l'intermédiaire d'un mouvement de rebondissement produit par la déformation élastique d'une des butées correspondantes (10, 16 ; 11, 17) se frappant l'une l'autre,
- et chaque fois ensuite, est obtenue une autre amenée d'énergie réduite par l'intermédiaire du rotor du moteur à mouvement pendulaire (8) dont le moment d'inertie est choisi relativement grand en correspondance avec l'échange d'énergie du ressort de fermeture (4) et du ressort à branche (21).

2. Dispositif selon la revendication 1,
**caractérisé en ce que**
le moteur à mouvement pendulaire (8) est alimenté en énergie électrique, pneumatique ou hydraulique.

3. Dispositif selon les revendications 1 et 2,
**caractérisé en ce que**
le mouvement de rebondissement des butées correspondantes (10, 16 ; 11, 17) est obtenu par l'intermédiaire de portées de butée durcies, ou d'une butée correspondante (10, 25) rigide et élastique.

4. Dispositif selon la revendication 3,
**caractérisé en ce que**
- le disque de commande (6) comprend un demi profil de came (6') qui présente entre un sommet de came (13) et un cercle de base (14) un flanc de came (15) constitué par une rampe pour ouvrir et fermer, et
- le disque de commande (6) présente dans une zone diamétrale une partie de cercle de base (14') qui est prolongée en direction périphérique et à laquelle est raccordée une butée (16) essentiellement radiale dirigée par rapport à la zone du sommet de came, pour la première butée de fin de course de rotation (10) montée du côté du moteur ou de la culasse.

5. Dispositif selon la revendication 4,
**caractérisé en ce que**
- le levier (12), solidaire en rotation de l'arbre (7) voisin disque de commande (6), porte sur son extrémité libre un galet (17) monté sur des rouleaux avec une piste de guidage périphérique (18) sur laquelle passe, au-dessus de la zone de basculement du levier (12), la branche (19) libre et précontrainte d'un ressort à branche (21) constitué d'un fil rond et positionné sur la culasse (3) par une spire hélicoïdale (20), et
- quand la soupape à disque (2) est fermée, le disque de commande (6) est en contact avec la première butée de fin de course de rotation (10) et sécurisé dans cette position de départ (10') par l'intermédiaire d'une partie d'extrémité (22) de la branche coudée de ressort (19) qui agit sur le galet (17).

6. Dispositif selon la revendication 5,
**caractérisé en ce que**
la partie d'extrémité (22) est coudée par rapport à la branche de ressort (19), de manière que, dans le sens d'ouverture de la soupape (2), une composante de force relativement faible agit sur le (17).

7. Dispositif selon la revendication 5,
**caractérisé en ce que**
la partie d'extrémité (22) est coudée par rapport à la branche (19) du ressort à branche (21), et quand la levée d'ouverture de la soupape à disque (2) est atteinte par contact avec la seconde butée de fin de course (11) un couple qui tend vers zéro s'exerce sur le rotor du moteur à mouvement pendulaire (8).

8. Dispositif selon la revendication 3,
**caractérisé en ce que**
la première butée de fin de course de rotation (10), constituée par une languette élastique, sert de butée de repos quand le moteur à combustion interne est arrêté, tandis que, quand il fonctionne jusqu'à une fréquence prédéfinie du mouvement pendulaire, dans la zone de la première position initiale (10') du disque de commande (6), un moteur électrique pas à pas à mouvement pendulaire (8) prévu comme actionneur rotatif assure un positionnement initial dynamique avec le galet (17) venant frapper la partie d'extrémité (22) de la branche de ressort.

9. Dispositif selon la revendication 3,
**caractérisé en ce que**
- la partie d'extrémité (22) de la branche (19) du ressort à branche (21) porte à son extrémité libre, en tant que seconde butée de fin de course de rotation (11), un crochet élastique de butée (25) délimitant en coopération avec le galet (17) la course d'ouverture de la soupape à disque (2),
- le disque de commande (6) présente éventuellement, dans la zone du sommet de came correspondante, un arc de cercle (26) coaxial à l'arbre (7).

10. Dispositif selon la revendication 8,
**caractérisé en ce que**
le moteur pas à pas à mouvement pendulaire (8), qui exécute des mouvements de rotation alternatifs commandés, peut être entraîné de manière à effectuer des micropas pour obtenir une levée variable de la soupape à disque (2) au moins dans le sens d'ouverture.

11. Dispositif selon la revendication 4,
**caractérisé en ce que**
le disque de commande (6) coopère avec une levier à galet remorqué (23) monté en appui sur la culasse (3) par l'intermédiaire d'un élément hydraulique de compensation de jeu de soupape (24).

12. Dispositif selon la revendication 8,
**caractérisé en ce qu'**
un moteur pas à pas à mouvement pendulaire (8) sert d'actionneur rotatif pour plusieurs soupapes à disque (2) du même genre d'un cylindre du moteur à combustion interne.

13. Dispositif selon la revendication 10,
**caractérisé en ce que**
pour obtenir des courses de levée partielles de la soupape à disque (2), en fonction du point de fonctionnement, la force de précontrainte de la branche de ressort (19) agissant sur le levier (12) peut être modifiée sur commande en faisant varier la position du ressort à branche (21) par rapport à la culasse (3).

14. Dispositif selon la revendication 4,
**caractérisé en ce que**
un levier basculant et/ou un poussoir à cuvette sert d'autre élément de transmission (5) et éventuellement en combinaison avec un élément hydraulique de compensation de jeu de soupape.
